# EUROPÄISCHE PATENTSCHRIFT

(11) **EP 0 123 810 B1**
(45) Veröffentlichungstag und Bekanntmachung des Hinweises auf die Patenterteilung: **23.09.1987**
(21) Anmeldenummer: 84101911.0
(22) Anmeldetag: 23.02.1984
(51) Int. Cl.: B65D 55/02

(54) **Verschluss, insbesondere kindergesicherter Verschluss**
Child-resistant closure
Fermeture de sécurité

(30) Priorität: 29.04.1983 DE 3315548
(43) Veröffentlichungstag der Anmeldung: 07.11.1984
(73) Patentinhaber: WASSILIEFF, Victor, F-75016 Paris (FR)
(72) Erfinder: WASSILIEFF, Victor, F-75016 Paris (FR)
(74) Vertreter: Schroeter, Helmut

## Beschreibung

Die Erfindung bezieht sich auf einen Verschluß für Behälter, insbesondere Flaschen, mit den im Oberbegriff von Anspruch 1 genannten Merkmalen. Der Verschluß ist insbesondere kindergesichert.

Aus der CB-A-1 361 195 ist sin kindergesicherter Verschluß dieser Art bekannt. Zwischen die Deckplatten beider Kappen dieses Verschlusses ist als drehmoment-übertragendes Element eine elastische Scheibe eingefügt, die sich über die gesamte Fläche der Deckplatte der Innenkappe erstreckt. Beim Zuschrauben wie beim Abschrauben muß eine von der Außenkappe gegen die Innenkappe gerichtete Axialkraft aufgebracht werden, damit zwischen beiden Kappen ein für den Schraubvorgang ausreichendes Reibungsdrehmoment (ein Reibungsschluß) entsteht. Es sind keine elastischen Elemente vorhanden, die im Ruhezustand die beiden Kappen auseinanderhalten könnten.

Wird eine Axialkraft aufgebracht, so steigt diese von einem Wert null bie zu einem Wert an, bei dem sie ein für den Schraubvorgang ausreichendes Reibungsdrehmoment aufbringen können soll. Die Axialkraft wirkt von Anfang an auf die Innenkappe und erhöht damit den Anpreßdruck der Deckplatte der Innenkappe über deren Dichtung an der Mündung, z. B. einer Flasche. Hiermit wird eine mit der Axialkraft steigende Reibung zwischen der Deckplatte der Innenkappe und der Mündung hervorgerufen, die einem Schraubvorgang eintgegenwirkt. Es ist infolgedessen unsicher, das durch die axialkraft zwischen beiden Kappen hervorgerufene Reibungsdrehmoment überhaupt jemals ausreicht, um entgegen der zwischen Innenkappe und Mündung hervorgerufenen Reibung die Innenkappe abzuschrauben. Dies rührt daher, daß die Axialkraft auf die ganze Fläche der Deckplatte der Innankappe wirkt, während für den Schraubvorgang im wesentlichen nur der Anteil dieser Kraft wesentlich ist, der auf den Außenrand der Innenkappe einwirkt. Besonders ungünstig werden die Verhältnisse dann, wenn ein Benutzer mit einem Finger gegen die Mitte der Außenkappe drückt und sich bamüht, mit den anderen Fingern die Kappe zu lösen. Dann dürfte das Bremsmoment das zum Öffnen dienende Reibungsmoment übarwiegen, so daß die Kappe nicht abzuschrauben ist.

Verschlüsse nach der vorliegenden Erfindung sollen von automatischen Verschließmaschinen auf die Mündungen von Behältern, insbesondere von Flaschen geschraubt werden. Das von der Verschließmaschine auszuübende maximale Drehmoment muß mit geringer Toleranz eingestellt werden, damit einerseits jede der Mündungen dicht verschlossen wird, andererseits aber die Innenkappe nicht zu fest zugeschraubt wird. Im letztgenannten Fall könnte sie schon beim Zuschrauben zerstört werden oder wäre nur schwer wieder zu lösen.

Bei Verschlüssen nach der oben genannten Schrift wie auch bei anderen bekannten Verschlüssen wird eine Kindersicherung im Schließzustand nur erreicht, wenn die Innenkappe mit ausreichend großem Drehmoment auf die Mündung geschraubt wird. Wird die Innenkappe dagegen nur leicht oder nur einen Teil ihres Drehweges zugeschraubt, so läßt sie sich bei diesen bekannten Verschlüssen wieder abschrauben, da die Kupplungselemente ein hierfür noch ausreichendes Drehmoment übertragen.

Durch die Erfindung soll ein Verschluß geschaffen werden, bei dem bei Ausübung der Axialkraft kein oder nur ein vernachlässigbar kleines Reibungsmoment erzeugt wird, während andererseits die Axialkraft in eine im wesentlichen radial wirkende Kraft umgelenkt wird, die dazu dient, ein Reibungsdrehmoment zu erzeugen, das sich hauptsächlich auf den Umfang der Innenkappe auswirkt. Eine Sicherungswirkung, insbesondere Kindersicherung), soll unabhängig davon erzielbar sein, mit welchem Drehmoment die Innenkappe zugeschraubt wurde, so daß es unwesentlich wird, auf welche Größe das maximale Drehmoment einer Verschließmaschine eingestellt ist oder wie stark ein Verbraucher den Verschluß zuschraubt.

Diese Aufgabe wird durch die Erfindung gemäß Anspruch 1 gelöst. (Auf die Anspruchswortlaute wird im folgenden Bezug genommen).

Nach der Erfindung ist die mindestens eine deformierbare Wand, die auch als Membran ausgestaltet sein kann, elastisch biegbar und hat einen Abschnitt, der sich bei der Axialbewegung an einen Abschnitt der anderen Kappe legt und eine Radialkraft von der einen auf die endere Kappe überträgt. Hierdurch wird das erwünschte Reibungsdrehmoment ohne störendes Bremsdrehmoment hervorgerufen.

Infolge ihrer Formgebung hat die Wand die Eigenschsft einer Rückstellfeder, derart, daß sie beim Nachlassen der Axialkraft eine vorher erfolgte Axialverschiebung der einen gegenüber der anderen Kappe rückgängig macht und damit die Reibungskupplung ausrückt. Zwischen beiden Kappen ist im Ruhezustand also ausreichend axiales Spiel vorhanden. Die Kindersicherung ergibt sich dadurch, daß im Ruhezustand die Außenkappe frei auf der Innenkappe drehbar ist. Die Kindersicherung ist auch dann gewährleistet, wenn die Innenkappe nur zum Teil oder sehr lose zugeschraubt wurde. Sowohl beim Zuschrauben wie beim Abschrauben muß die Außenkappe axial gegen die Mündung bewegt werden. Nur dann wird die Wand ausreichend deformiert, so daß sie dann unter Reibungsschluß die Innenkappe mitnimmt. Der Reibungsschluß läßt sich so dimensionieren, daß das maximale hierdurch übertragbare Drehmoment einerseits zum festen Zuschrauben der Innenkappe ausreicht, andererseits aber zu einer Zerstörung des Verschlusses nicht ausreicht, wenn z. B. eine Verschließmaschine so eingestellt ist, daß sie ein zu hohes Drehmoment übertragen könnte. Wird ein zu großes Drehmoment auf die Außenkappe übertragen, so rutscht sie nach Überwindung des Reibungsdrehmoments zwischen der Außenkappe und der deformierbaren Wand an dieser ab.

Der Verschluß nach der Erfindung überträgt also im Ruhezustand überhaupt kein Drehmoment und bei vollständig niedergedrückter Außenkappe ein Drehmoment bis zu einer bestimmten Maximalgröße, die allein von der Form und der elastischen Federkraft der deformierbaren Wand abhängt.

### Weiterbindungen der Erfindung

Nach Anspruch 2 läßt sich die deformierbare Wand als Membran ausbilden, die mit der einen Kappe verbunden ist und einen Abschnitt hat, der im Ruhezustand der anderen Kappe dicht benachbart ist, ohne daß Reibungsschluß auftritt. Beim Ausüben der Axialbewegung wird ein Abschnitt der Membran, der vorher, im Längsschnitt betrachtet, gerade oder nur schwach gekrümmt war, gekrümmt bzw. stärker gekrümmt. Infolgedessen übt die Membran nun eine Radialkraft aus, so daß der erwünschte Reibungsschluß entsteht, der zum Mitnehmen der Innenkappe erforderlich ist.

Nach Anspruch 3 lassen sich beide Kappen auf einfache Weise miteinander verriegeln, so daß die Außenkappe nicht verloren gehen kann.

Die elastische Membran kann Bestandteil einer der Kappen sein oder ein gesonderter ßauteil, der auf die eine Kappe, insbesondere Innenkappe, gesteckt wird. Dies gibt die Möglichkeit einer freien Materialwahl für Membran und Kappen. Eine gesonderte Membran erlaubt eine geringe axiale Höhe des Verschlusses.

Nach Anspruch 4 kann ein rinnenförmiger Abschnitt einer Membran, die Bestandteil einer der Kappen ist, deren Mantel mit deren Deckplatte verbinden und in einen Ringraum der anderen Kappe hineinragen. Bei Ausübung der Axialkraft verklemmt sich die Membran in diesem Ringraum und erzeugt hierdurch den Reibungsschluß.

Nach Anspruch 5 kann die deformierbare Wand die Form eines hohlen Kegelstumpfes haben. Beim Niederdrücken der Außenkappe wird diese Wand derart verformt, daß sich der Kegelwinkel vergrößert. Das offene Ende der Wand drückt dann gegen ein zweites Kupplungselement in Form eines ringförmigen Vorsprunges, je nach Bauweise entweder nach innen oder nach außen. Die deformierbare Wand und der ringförmige Vorsprung verklemmen sich gegeneinander, so daß der erwünschte Reibungsschluß zustande kommt. Als ringförmiger Vorsprung kann nach Anspruch 6 auch der Mantel der Außenkappe dienen.

Nach Anspruch 7 kann mindestens ein Paar elastisch biegbarer Wände in Form hohler Kegelstümpfe vorgesehen sein, die an den Deckplatten beider Kappen engeordnet sind und im Ruhezustand ohne Reibungsschluß ineinandergreifen. Die Wände haben unterschiedlich große Kegelwinkel und legen sich bei Ausübung der Axialkraft unter elastischer Verformung gegeneinander. Die durch die elastische Verformung hervorgerufene Kraft sorgt für den erforderlichen Reibungsschluß. Durch diese Weiterbildung erzielt man Verschlüsse von geringem Durchmesser.

Werden nach Anspruch 9 zwei Paare derartiger Wände konzentrisch zueinander angeordnet, so lassen sich sowohl ein geringer Durchmesser als auch eine geringe Bauhöhe des Verschlusses erzielen.

Werden nach Anspruch 10 die Mäntel beider Kappen selbst als Wände in Form hohler Kegelstümpfe ausgebildet, so ergeben sich besonders einfache Spritzformen zur Herstellung der Kappen.

Definitionen: Ausdrücke wie "oben", "unten", "niederdrücken" und dergleichen beziehen sich auf die Lage eines Verschlusses nach der Erfindung, dessen Innenkappe auf die Mündung einer aufrecht stehenden Flasche geschraubt ist.

Nach Anspruch 11 erhält man besonders einfach herstellbare Elemente der Reibungskupplung.

Ausführungsbeispiele mit weiteren Merkmalen der Erfindung werden im folgenden anhand der Zeichnungen beschrieben.

Alle Figuren sind Axialschnitte (Figur 9 nur die rechte Hälfte) durch Innenkappe, Außenkappe und Kupplungselemente. Alle Figuren zeigen links den Ruhezustend, bei dem Außenkeppe und Innenkappe eufeinander frei drehbar sind, und rechts den Mitnahmezustand, erreicht durch Niederdrücken der Außenkappe gegenüber der Innenkappe, wobei von den Kupplungselementen Reibungsschluß hervorgerufen wird.
Figur 1 bis 7 zeigen Ausführungsformen mit je einer biegsamen Membran mit einem rinnenförmigen Abschnitt.
Figur 8 und 9 zeigen Ausführungsformen, bei denen die Kupplung eine Wand in Form eines hohlen Kegelstumpfes aufweist.
Figur 10 bis 12 zeigen Ausführungsformen mit Paaren von Wänden in Form hohler Kegelstümpfe, die als Kupplungselemente wirken.
Figur 13 zeigt eine Ausführungsform, bei der die Kappenmäntel selbst derartige Wände bilden.

Figur 1 zeigt eine Mündung 1 einer Flasche mit Außengewinde. Auf dieses ist eine Innenkappe 3 eines Verschlusses nach der Erfindung mit Innengewinde geschraubt. Statt der in allen Figuren dargestellten normalen Schraubgewinde könnten auch Bajonettgewinde vorgesehen sein. Die Innenkappe 3 hat einen Mantel 3a und eine Deckplatte 3b. An dieser setzt eine nach unten ragende Ringdichtung 5 an. Eine Außenkappe 7 mit Mantel 7a und Deckpiatte 7b ist über die Innenkappe 3 gestülpt. Sie hat einen hohlzylindrischen Ansatz 9, der durch eine zentrische Öffnung 11 der Innenkappe greift. Der Ansatz hat an seinem uinteren Rande einen Außenwulst 13, der nach dem gewaltsamen Eindrücken auswärts schnappt und die Außenkappe an der Innenkappe verankert. Die Öffnung 11 der Innenkappe ist durch ein Käppchen 15 abgedichtet.

Am unteren Rand der Innenkappe 3 setzt eine elastisch biegsame Membran 17 an, die nach oben umgestülpt ist und sich in einem Ringraum 18 zwischen der Innenkappe 3 und Außenkappe 7 befindet. Sie hat einen rinnenförmigen Abschnitt 17a und anschließend daran einen zylindrischen Abschnitt 17b, der im Ruhezustand einen geringen Abstand von der Innenwandung der Außenkappe 7 hat. Der freie Rand 17c der Membran stützt sich an einer Innenschulter 19 der Außenkappe 7 ab. Auch hier ist im Ruhezustand ein geringes Spiel vorhanden, so daß im Ruhezustand kein oder kein nennenswertes Drehmoment von der Außenkappe auf die Membran und damit auf die Innenkappe übertragen werden kann.

Wird die Außenkappe 7 in Pfeilrichtung niedergedrückt, was bis zum Anschlag beider Deckplatten aneinander möglich ist, so drückt die Innenschulter 19 den zylindrischen Abschnitt 17b der Membran abwärts. Infolgedessen wird der untere Teil des zylindrischen Abschnittes 17b gezwungen sich zu krümmen. Er ist jedoch bestrebt, seine ursprüngliche Form beizubehalten, was die Folge hat, daß er radial auswärts gegen die Innenwandung der Außenkappe 7 drückt. Hierdurch entsteht der erwünschte Reibungsschluß. Die Membran ist so dimensioniert und aus einem derartigen Material hergestellt, daß unter Reibungsschluß ein Drehmoment hervorgerufen wird, das ausreicht, die Innenkappe zum sicheren Abdichten fest genug zuzuschrauben und sie wieder abzuschrauben. Bei Verwendung von Verschließmaschinen sorgt diese Konstruktion für eine Begrenzung des Zuschraub-Drehmomentes. Ist die Innenkappe ganz zugeschraubt und wird auf die Außenkappe weiter ein Drehmoment zunehmender Größe ausgeübt, so dreht sich schließlich die Außenkappe um die Membran. So wird verhindert, daß der Verschluß bei Ausübung eines zu großen Drehmoments zerstört wird.

Figur 2 zeigt eine sehr ähnliche Bauart. Hier ist die Membran 17.2 an einer Außenkappe 7.2 befestigt, die im wesentlichen als zylindrischer Ring ausgebildet ist. Der freie Rand der Membran stützt sich an einem Außenflansch 21 der . Innenkappe ab. Beide Kappen sind in an sich bekannter Weise durch einen Innenwulst 23 der Außenkappe, der mit dem Außenflansch 21 zusammenwirkt und durch die Membran ineinander festgehalten. Die Funktion ist die gleiche wie die des Verschlusses nach Figur 1.

Nach Figur 3 ist eine Membran 17.3 vorgesehen, die einen besonderen Bauteil darstellt. Infolgedessen hat man freie Wahl eines beliebig harten Werkstoffes für die Kappen. Man braucht nur für die Membran selbst einen Kunststoff mit geeigneter Elastizität zu verwenden. Die Membran 17.3 hat einen inneren zylindrischen Abschnitt 17d, der stramm auf einem Abschnitt kleineren Durchmessers der Innenkappe 3.3 sitzt. Die Membran ist nach oben umgestülpt, hat einen rinnenförmigen Abschnitt 17a und stützt sich an der Deckplatte 17b der Außenkappe ab. Die Funktion entspricht derjenigen der Ausführungsform nach Figur 1.

Die Ausführungsformen nach Figur 4 und 5 zeigen, daß man Verschlüsse nach der Erfindung mit einer Originalitätssicherung kombinieren kann. Die Ausführungsform nach Figur 4 hat eine einsetzbare, elastisch biegsame Membran 17.4 mit einem Innenflansch 17e und einem zylindrischen Abschnitt 17d, der über die Innenkappe zu stecken ist. Die Membran hat einen rinnenförmigen Abschnitt 17a und einen zylindrischen Abschnitt 17b, der im Ruhezustand. der Innenwandung einer im wesentlichen zylindrischen Außenkappe 7.4 dicht benachbart ist, ohne Reibungsschluß auszuüben. Wie nach Figur 1 stößt der obere Rand der Membran gegen eine Innenschulter 19 der Außenkappe 7.4. Die Außenkappe hat einen Innenflansch 25, der in einer ringförmigen Sollbruchstelle 27 in einen Sicherungsring 29 übergeht. Hierdurch wird die Lage gesichert, in der kein Reibungsschluß besteht (Figur 4 links). Beim erstmaligen Gebrauch wird die Außenkappe 7.4 in Pfeilrichtung abwärts gedrückt, wobei der Sicherungsring 29 abbricht. Die weitere Funktion ist die oben beschriebene.

Nach Figur 5 ist ebenfalls ein Sicherungsring 29 vorgesehen, der beim erstmaligen Gebrauch abgesprengt wird. Hier ist die Membran 17.5 integrierter Bestandteil der Innenkappe 3.5. Sie verbindet deren zylindrischen Abschnitt 3a mit Innengewinde mit deren Deckplatte 3b. Der rinnenförmige Abschnitt 17a der Membran ragt in einen Ringraum 31 der Außenkappe hinein. Ein kurzer zylindrischer Ansatz 33 der Außenkappe ragt abwärts in einen schmalen Ringraum 35 der Innenkappe und stützt sich auf deren Boden ab. Beim Niederdrücken der Außenkappe wird zunächst der Sicherungsring 29 abgesprengt. Dann wird die Membran in die Lage nach Figur 5, rechts, gebogen, wodurch sie sich erweitert und radiale Kräfte sowohl einwärts wie auswärts auf die Wandungen des Ringraumes 31 der Außenkappe ausübt. Hierdurch entsteht der erwünschte Reibungsschluß.

Nach Figur 6 ist eine Membran 17.6, ähnlich derjenigen nach Figur 1, vorgesehen. Sie hat jedoch an ihrem freien Rand einen sich nach unten erweiternden Ringwulst 17f. An der Innenwandung des Mantels 7a der Außenkappe ist ein Kranz von achsparallelen, einwärts gerichteten Rippen 40 vorgesehen. In Umfangsrichtung haben diese Rippen eine Breite von ca. 2 mm und sind voneinander durch Zwischenräume gleicher Breite getrennt. Die Rippen 40 verbreitern sich (in Axialebenen betrachtet) von unten nach oben und enden in einer leicht schräg aufwärts einwärts verlaufenden Anschlagfläche. Nach dem Einführen der Innenkappe in die Außenkappe verhakt sich der Außenwulst 17f über den oberen Rändern der Rippen 40 und sichert so die Außenkappe an der Innenkappe unverlierbar.

Die Deckplatte 7bist mit dem Mantel 7a durch Stege 42 verbunden. Es sind ebensoviel Stege vorhanden wie Rippen 40. Im Spritzwerkzeug wird zur Herstellung der Rippen 40 ein Kranz von Stiften benötigt, die durch die Zwischenräume zwischen den Stegen 42 von oben her eingeführt werden. Die Funktion beim Auf- und Abschrauben ist die oben Beschriebene.

Figur 7 zeigt eine ähnliche Ausführungsform, bei der die Membran 17.7 lediglich kürzer ausgebildet ist. Dementsprechend sind auch die Rippen 40.7 kürzer. Hier verbinden die Stege 42.7 Mantelabschnitte 7a1 und 7a2 unterschiedlicher Durchmesser.

Die nun zu beschreibenden Ausführungsformen haben keine Membranen mit rinnenförmigem Abschnitt, sondern als wesentliche Kupplungsteile mindestens eine Wand in Form eines hohlen Kegelstumpfes.

Figur 8 zeigt eine solche Wand 50, die am Außenrand der Deckplatte 3b der Innenkappe ansetzt und unter einem Winkel von 30° bis 40° einwärts gerichtet ist. An der Innenwandung der Deckplatte 7b der Außenkappe ist ein ringförmiger Vorsprung 52 vorgesehen, der ein Widerlager für den freien inneren Rand der Wand 50 bildet. Im Ruhezustand (links in Figur 8) haben beide einen geringfügigen Abstand voneinander. Wird die Axialkraft ausgeübt, so legt sich die Wand 50 nach innen um und drückt gegen den Vorsprung 52, wodurch der Reibungsschluß entsteht.

Wie Figur 9 zeigt, kann die Wand 50.9 auch auswärts gerichtet sein. Im Mitnahmezustand drückt sie dann von innen gegen die Innenwandung des Außenmantels oder gegen einen außerhalb von ihrem freien Rande angeordneten ringförmigen Vorsprung, wobei sie gestaucht wird.

Nach Figur 10 sind zwei Wände 54 und 56 in Form hohler Kegelstümpfe vorgesehen. Wand 54 ragt von der Deckplatte der Aussenkappe abwärts und etwas einwärts. Wand 56 ragt von der Deckplatte der Innenkappe aufwärts und etwas auswärts. Die Kegelwinkel sind um 10° bis 20° unterschiedlich, so daß die Wänd 54 mit ihrem unteren Rande im Ruhezustand der Wand 56 am dichtesten benachbart ist, ohne jedoch Reibungsschluß auszuüben. Im Mitnahmezustand legen sich unter dem Einfluß der Axialkraft beide Wände 54 und 56 eng aneinander. Die durch ihre Verbiegung hervorgerufenen elastischen Kräfte erzeugen den erwünschten Reibungsschluß.

Figur 11 zeigt, daß die Anordnung auch derart umgekehrt getroffen werden kann, daß der obere freie Rand der Wand 56.11 der Wand 54.11 am meisten benachbart ist. Die Funktion ist im übrigen die gleiche wie nach Figur 10.

Figur 12 zeigt, daß man auch zwei Paare derartiger schräger Wände anordnen kann. Im Mitnahmezustand legen sich dann die Wände beider Paare unter elastischer Spannung gegeneinander. Die erforderliche Reibungskraft wird hier also an zwei radial voneinander getrennten Stellen erzeugt. Man kommt daher mit geringerer Bauhöhe für die funktionswesentlichen Wände und damit für den ganzen Verschluß aus.

Figur 13 zeigt, daß man die Mäntel der Kappen selbst als Wände in Form hohler Kegelstümpfe ausbilden kann. Die Funktion entspricht derjenigen nach Figur 10 oder 11. Zum unverlierbaren Haltern der Außenkappe an der Innenkappe ist am unteren Rand der Außenkappe ein Ring 60 vorgesehen, der nach dem Aufstecken der Außenkappe auf die Innenkappe mit einem Innenwulst 62 hinter einen Außenwulst 64 der Innenkappe greift.

Die Verschlüsse nach allen Ausführungsbeispielen werden vorzugsweise aus Kunststoff gefertigt.

### Bezugszeichen

(Ziffern hinter einem Punkt (wie 7.2 in der Beschreibung) beziehen sich auf die Figur gleicher Nummer))
1 Mündung
31nnenkappe
3a Mantel
3b Deckplatte
5 Ringdichtung
7 Außenkappe
7a Mantel
7b Deckplatte
9 Ansatz
11 Öffnung
13 Außenwulst
15 Käppchen
17 Membran
17a rinnenförmiger Abschnitt
17b zylindrischer Abschnitt
17c freier Rand
17d zylindrischer Aufsteckteil
17e Innenflansch
17f Außenwulst
18 Ringraum
19 Innenschulter
21 Außenflansch
23 Innenwulst
25 Innenflansch
27 Sollbruchstelle
29 Sicherungsring
31 Ringraum
33 zylindrischer Ansatz
35 Ringraum
40 Rippe
42 Steg
50 Wand ( = hohler Kegelstumpf)
52 ringförmiger Vorsprung
54 Wand
56 Wand
60 Ring
62 Innenwulst
64 Außenwulst

## Patentansprüche

1. Verschluß, insbesondere kindergesicherter Varschluß für Mündungen von Bahältern, insbesondere Flaschen, mit folgenden Merkmalen:
a) Eine Innenkappe (3 bis 3.4) mit einem zur Behältarmündung (1) passenden Schraub- oder Bajonettgewinde,
b) eine zumindest die Außanwandung der Innenkappe (3 bis 3.4) umgebende Außenkappe (7 bis 7.4),
c) eine zwischen beiden Kappen vorhandene Reibungskupplung mit mindestens einer deformierbaren Wand (17 bis 17.7, 50, 50.9, 54, 56) die bei einer Axialbewegung der Außenkappe (7 bis 7.4) gaganüber der Innenkappe (3 bis 3.4) zwischen beiden Kappen ein Reibungsdrehmoment hervorruft,
dadurch gekennzeichnet, daß die mindestens eine deformierbare Wand elastisch biegbar ist und einen Abschnitt (u.a. 17b) hat, der sich bei der Axialbewegung an einen Abschnitt der anderen Kappe legt und eine Radialkraft von der einen auf die andere Kappe überträgt.

2. Verschluß nach Anspruch 1, gekennzeichnet durch folgende Merkmale:
a) Die deformierbare Wand ist eine Membran (17ff), während die Kappen insbesondere aus härterem Material bestehen;
b) die Membran ist mit der einen Kappe, insbesondere einteilig verbunden;
c) die Membran ist umgestülpt und befindet sich ganz oder teilweise in einem Ringraum (18) zwischen beiden Kappen oder innerhalb der anderen Kappe;
d) ein umgestülpter Abschnitt (17b) der Membran ist im Ruhezustand einer zylindrischen oder kegelförmigen Wandung der anderen Kappe ohne Reibungsschluß dicht benachbart;
e) das freie Ende (17c) des umgestülpten Abschnitts der Membran stützt sich, zumindest nach Einsetzen der Axialkraft, an einer zumindest annähernd radialen Ringfläche der anderen Kappe ab.
(Fig. 1 bis 4, 6 und 7).

5. Verschluß nach Anspruch 2, gekennzeichnet durch folgende Merkmale:
a) Das freie Ende der Membran (17.6, 17.7) ist mit mindestens einem radialen Fortsatz, insbesondere Außenwulst (17f) versehen, der gegen die die Membran nicht tragende Kappe gerichtet ist;
b) diese Kappe hat radiale Vorsprünge (Rippen 40), die gegen die die Membran tragende Kappe gerichtet sind und den oder die Fortsätze hintergreifen.
(Fig. 6 und 7).

4. Verschluß nach Anspruch 1, gekennzeichnet durch folgende Merkmale:
a) die deformierbare Wand ist eine Membran (17.5);
b) die Membran ist Bestandteil der einen Kappe (5.5) und verbindet deren Mantel (3a) mit deren Deckplatte (5b);
c) die Membran ist umgestülpt und hat einen rinnenförmigen Abschnitt (17a), der in einen Ringraum (51) innerhalb der anderen Kappe hineinragt;
d) mindestens ein Abschnitt der Membran ist im Ruhezustand einer zylindrischen oder kegelförmigen Wandung der anderen Kappe ohne Reibungsschluß dicht benachbart.
(Fig. 5).

5. Verschluß nach Anspruch 1, gekennzeichnet durch folgende Merkmale:
a) die deformierbare Wand (50, 50.9) hat die Form eines hohlen Kegelstumpfes;
b) das eine ringförmige Ende dieser Wand ist mit der Deckplatte der einen Kappe derart verbunden, daß das andere, offene Ende dieser Wand gegen die Deckplatte der anderen Kappe und einen dort ansetzenden ringförmigen Vorsprung (52, 7a) weist und diesem ohne Reibungsschluß dicht benachbart ist.
(Fig. 8 und 9).

6. Verschluß nach Anspruch 5, dadurch gekennzeichnet, daß als ringförmiger Vorsprung der Mantel der Außenkappe dient.
(Fig. 9).

7. Verschluß nach Anspruch 1, gekennzeichnet durch folgende Merkmale:
a) An den gegeneinander weisenden Deckplatten der beiden Kappen setzt je eine Wand eines Paares von elastisch biegbaren Wänden (54, 56) in Form hohler Kegelstümpfe an, die einander im Ruhezustand radial benachbart sind;
b) die Wände jedes Paares haben um etwa 10 bis 20° verschieden große Kegelwinkel, derart, daß im Ruhezustand der offene Rand der einen Wand der anderen Wand dicht benachbart ist und daß nach Ausführung der gegen die Mündung gerichteten Axialbewegung beide Wände unter Reibungsschluß im wesentlichen aneinanderliegen.
(Fig. 10 bis 13).

8. Verschluß nach Anspruch 7, dadurch gekennzeichnet, daß die Wände in Form hohler Kegelstümpfe an den Deckplatten der Kappen ansetzen, und zwar radial einwärts von den Kappenmänteln.
(Fig. 10 bis 12).

9. Verschluß nach Anspruch 7 oder 8, dadurch gekennzeichnet, daß zwei Paare derartiger Wände konzentrisch zueinander angeordnet sind.
(Fig. 12).

10. Verschluß nach Anspruch 7, dadurch gekennzeichnet, daß die Mäntel der beiden Kappen selbst derartige Wände in Form hohler Kegelstümpfe sind. (Figur 13).

11. Verschluß nach einem der vorangehenden Ansprüche, dadurch gekennzeichnet, daß mindestens eines der Elemente der Reibungskupplung axialsymmetrisch ausgebildet ist.

## Claims

1. Closure, particularly child-proof closure, for mouth pieces of containers especially bottles, with the following features:
a) an inner cap (3 to 3.4) with a screw or bayonet thread corresponding to that of the container mouth piece (1),
b) an outer cap (7 to 7.4) surrounding at least the outer wall of the inner cap (3 to 3.4),
c) a friction clutch provided between both caps having at least one deformable wall (17 to 17.7, 50, 50.9, 54, 56) which upon an axial movement of the outer cap (7 to 7.4) with respect to the inner cap (5 to 5.4) is causing a friction turning moment between both caps,
characterized in that the at least one deformable wall is elastically bendable and has a portion (among others 17b) which upon the axial movement is contacting a portion of the other cap and is transmitting a radial force from one onto the other cap.

2. Closure according to claim 1, characterized by the following features:
a) the deformable wall is a membrane (17ff) while the caps consist of especially harder material;
b) the membrane is interconnected with one of the caps, especially integrally (one-piece- arrangement);
c) the membrane is turned back on itself and is located completely or partially in an annular space (18) between both caps or within the other cap;
d) a turned back part (17b) of the membrane is closely neighbouring a cylindrical or frusto-conical wall of the other cap without producing a frictional force in the position of rest;
e) the free end (17c) of the turned back part of the membrane bears against an at least approximately radial annular surface of the other cap at least when the axial force is applied.
(Figs. 1 to 4, 6 and 7).

3. Closure according to claim 2, characterized by the following features:
a) The free end of the membrane (17.6, 17.7) is provided with at least one radial projection, especially outer bead (17f) which is directed towards the cap not carrying the membrane;
b) this cap has radial projections (rips 40), directed towards the cap carrying the membrane and gripping behind the projection or projections.
(Figs. 6 and 7).

4. Closure according to claim 1, characterized by the following features:
a) The deformable wall is a membrane (17.5);
b) the membrane is a component of one cap (3.5) and unites the skirt (3a) of the cap with its end plate (3b);
c) the membrane is folded over and has a channel section (17a), which extends into an annular space (51) within the other cap;
d) at least one portion of the membrane is, in the position of rest, closely neighbouring a cylindrical or frusto-conical wall of the other cap without generating a frictional force.
(Fig. 5).

5. Closure according to claim 1, characterized by the following features:
a) the deformable wall (50, 50.9) has the shape of a hollow conical frustum;
b) one of the annular ends of this wall is united with the end plate of one of the caps in such a way that the other, open end of this wall is directed towards the end plate of the other cap and an annular projection (52, 7a) therefrom and is closely neighbouring this projection without generating a frictional force.
(Figs. 8 and 9).

6. Closure according to claim 5, characterized in that the skirt of the outer cap serves as annular projection.
(Fig. 9).

7. Closure according to claim 1, characterized by the following features:
a) End plates of the two caps which face each other are each provided with one wall of a pair of elastically deformable walls (54, 56) having the shapes of hollow conical frustums, which, in the position of rest, are closely neighbouring each other;
b) the walls of each pair have cone angles differing by about 10 to 20°, so that in the position of rest the open end of one wall is closely neighbouring the other wall and in that after exerting the axial movement towards the mouth piece both walls lie next to each other in frictional contact.
(Figs. 10 to 13).

8. Closure according to claim 7, characterized in that the walls having the shapes of hollow conical frustums are projecting from the end plates of the caps radially inwards from the skirts of the caps.
(Figs. 10 to 12).

9. Closure according to claims 7 or 8, characterized in that two pairs of such walls are arranged concentrically to each other. (Fig.12).

10. Closure according to claim 7, characterized in that the skirts of the two caps themselves are such walls in the shapes of hollow conical frustums.
(Fig. 13).

11. Closure according to one of the preceding claims, characterized in that at least one of the elements of the friction coupling is axially symmetrical.

## Revendications

1. Fermeture en particulier fermeture à l'abri de manipulations enfantines pour goulots de récipients, notamment de bouteilles, présentant les caractéristiques suivantes:
a) un capuchon interne (3 à 3.4) muni d'un filetage vissable ou d'une partie d'une liaison à baïonnette s'adaptant au goulot (1) du récipient,
b) un capuchon externe (7 à 7.4) entourant au moins la paroi extérieure du capuchon interne (3 à 3.4),
c) un accouplement par frottement, présent entre les deux capuchons et comportant au moins une paroi déformable (17 à 17.7, 50, 50.9, 54, 56) qui engendre un couple de rotation de frottement entre les deux capuchons lors d'un mouvement axial du capuchon externe (7 à 7.4) par rapport au capuchon interne (3 à 3.4),
caractérisée par le fait que la paroi déformable prévue au minimum est douée de flexibilité élastique et présente une région (entre autres 17b) qui, lors du mouvement axial, s'applique contre une région de l'autre capuchon et répercute une force radiale de l'un à l'autre des capuchons.

2. Fermeture selon la revendication 1, caractérisée par les particularités suivantes:
a) la paroi déformable est une membrane (17 et suivantes), cependant que les capuchons consistent notamment en un matériau plus dur;
b) la membrane est reliée à l'un des capuchons, en particulier d'un seul tenant;
c) la membrane est retroussée et se trouve totalement ou partiellement dans un espace annulaire (18) entre les deux capuchons, ou à l'intérieur de l'autre capuchon;
d) une région retroussée (17b) de la membrane est étroitement rapprochée, au repos, d'une paroi cylindrique ou conique de l'autre capuchon, sans aucune coopération par frottement;
e) l'extrémité libre (17c) de la région retroussée de la membrane prend appui, au moins après l'application de la force axiale, contre une surface annulaire au moins approximativement radiale de l'autre capuchon.
(figures 1 à 4, 6 et 7).

3. Fermeture selon la revendication 2, caractérisée par les particularites suivantes:
a) l'extrémité libre de la membrane (17.6, 17.7) est munie d'au moins un prolongement radial, en particulier un bourrelet extérieur (17f) qui est dirigé vers le capuchon ne portant pas la membrane;
b) ce capuchon comporte des saillies radiales (nervures 40) qui sont dirigées vers le capuchon portant la membrane, et emprisonnent par- derrière le ou les prolongements.
(figures 6 et 7).

4. Fermeture selon la revendication 1, caractérisée par les particularites suivantes:
a) la paroi déformable est une membrane (17.5);
b) la membrane est une partie constitutive de l'un (3.5) des capuchons, et relie l'enveloppe (3a) à la plaquette de recouvrement (3b) de ce dernier;
c) la membrane est retroussée et présente une région (17a) en forme de rigole s'engageant dans un espace annulaire (31) à l'intérieur de l'autre capuchon;
d) au repos, au moins une région de la membrane est étroitement rapprochée d'une paroi cylindrique ou conique de l'autre capuchon, sans aucune coopération par frottement.
(figure 5).

5. Fermeture selon la revendication 1, caractérisée par les particularités suivantes:
a) la paroi déformable (50, 50.9) revêt la forme d'un tronc de cône creux;
b) l'une des extrémités, annulaire, de cette paroi est reliée à la plaquette de recouvrement de l'un des capuchons, de telle sorte que l'autre extrémité ouverte de cette paroi soit orientée vers la plaquette de recouvrement de l'autre capuchon et vers une saillie annulaire (52, 7a) qui s'y raccorde, et qu'elle soit étroitement rapprochée de ladite saillie sans coopération par frottement.
(figures 8 et 9).

6. Fermeture selon la revendication 5, caractérisée par le fait que l'enveloppe du capuchon externe sert de saillie annulaire
(figure 9).

7. Fermeture selon la revendication 1, caractérisée par les particularités suivantes:
a) aux plaquettes de recouvrement des deux capuchons tournées l'une vers l'autre, se raccorde une paroi respective d'une paire de parois (54, 56) douées de flexibilité élastique, sous la forme de troncs de cône creux qui sont voisins les uns des autres dans le sens radial en condition de repos;
b) les parois de chaque paire présentent des angles de conicité différant sensiblement de 10 à 20°, de façon que, au repos, le bord ouvert de l'une des parois soit étroitement rapproché de l'autre paroi et que, après l'accomplissement du mouvement axial dirigé vers le goulot, les deux parois portent sensiblement l'une contre l'autre avec coopération par frottement.
(figures 10 à 13).

8. Fermeture selon la revendication 7, caractérisée par le fait que les parois se raccordent aux plaquettes de recouvrement des capuchons, sous la forme de troncs de cône creux, plus précisément dans le sens radial vers l'intérieur à partir des enveloppes des capuchons.
(figures 10 à 12).

9. Fermeture selon la revendication 7 ou 8, caractérisée par le fait que deux paires de parois de ce type sont agencées concentriquement l'une à l'autre.
(figure 12).

10. Fermeture selon la revendication 7, caractérisée par le fait que les enveloppes des deux capuchons proprement dites constituent de telles parois en forme de troncs de cône creux.
(figure 13).

11. Fermeture selon l'une des revendications précédentes, caractérisée par le fait qu'au moins l'un des éléments de l'accouplement par frottement est réalisé avec symétrie axiale.
